# FASCICULE DE BREVET EUROPEEN

(11) **EP 1 064 428 B1**
(45) Date de publication et mention de la délivrance du brevet: **27.04.2005**
(21) Numéro de dépôt: 99909052.5
(22) Date de dépôt: 19.03.1999
(51) Int. Cl.: E01C 9/08

(54) **Dispositif pour le déploiement sur le sol d'un revêtement de surface provisoire stocké enroulé**
Vorrichtung zum Ausrollen eines aufgerollt gelagerten provisorichen Bodenbelags
Device for rolling out on the floor a rolled stored temporary surface covering

(30) Priorité: 20.03.1998 FR 9803702
(43) Date de publication de la demande: 03.01.2001
(73) Titulaire: Ets A. Deschamps et Fils, 16400 La Couronne (FR)
(72) Inventeur: DESCHAMPS, Georges-Paul, F-16000 Angoulême (FR)
(74) Mandataire: Thébault, Jean-Louis
(86) Numéro de dépôt international: PCT/FR1999/000646
(87) Numéro de publication internationale: WO 1999/049135

(56) Documents cités:
- DE-A- 2 429 987
- DE-A- 4 314 096
- US-A- 3 999 879

## Description

La présente invention a trait à la mise en place sur le sol d'un revêtement de surface provisoire stocké enroulé soit sur lui-même à la manière d'une moquette soit sur un noyau de bobinage.

L'invention s'applique en premier lieu au type de revêtement provisoire pour la circulation d'engins sur sol sableux, boueux ou marécageux décrit dans le brevet français N° 2 718 158, mais également à tout autre type de revêtement provisoire de même destination et de constitution différente telle qu'une structure maillée métallique du type décrit dans le brevet britannique N ° 2 212 177, dans la mesure où un tel revêtement peut être stocké en étant enroulé sur lui-même ou sur un noyau support quelconque.

Le but de la présente invention est de proposer un moyen simple efficace et peu coûteux permettant le déploiement au sol par déroulement d'un revêtement formé d'une bande rectangulaire de quelques mètres de large et de quelques dizaines de mètres de longueur, stocké à l'état enroulé.

De tels revêtements nécessitent généralement des moyens lourds, coûteux et difficile à manoeuvrer pour leur déploiement, par exemple des systèmes automoteurs ou tractés à tourelle orientable portant le revêtement à l'état enroulé ou bobiné, un tel système étant illustré par exemple par le brevet français N° 2 021 199 ou encore par le brevet français N° 2 492 427.

Par le document US 3 999 879, on connaît une structure provisoire déployable à l'aide d'une enveloppe gonflable qui est une partie constitutive de la structure support de circulation et qui doit nécessairement être maintenue gonflée pour que ladite structure joue son rôle en flottant.

Aux lieu et place de ces moyens, l'invention propose un dispositif pour le déploiement sur le sol d'un revêtement de surface provisoire (1) stocké enroulé, caractérisé par la combinaison, d'une part, du revêtement de surface provisoire (1) et, d'autre part, d'au moins un tube souple (2) plaqué contre ledit revêtement (1) sur sensiblement toute sa longueur de manière sensiblement perpendiculaire à l'axe de déroulement/enroulement et enroulé conjointement avec le revêtement, ledit tube souple (2) étant, en position enroulé du revêtement (1), disposé sur la face interne de ce dernier, et étant susceptible d'être connecté, à l'extrémité libre de l'ensemble enroulé, à une source de fluide sous pression (5) en vue de son gonflement.

Sur les lieux de déploiement d'un tel ensemble enroulé, il suffit de poser au sol ledit ensemble, de raccorder ladite extrémité libre du tube souple à une source de fluide sous pression, de l'air par exemple, et de gonfler le tube, qui en s'expansant progressivement axialement pousse devant lui l'ensemble enroulé lequel de la sorte s'auto-déroule d'un bout à l'autre.

D'autres caractéristiques et avantages ressortiront de la description qui va suivre d'un mode de réalisation du dispositif de l'invention, description donnée à titre d'exemple et en regard du dessin annexé sur lequel :
- Figure 1 est une vue en perspective schématique d'un dispositif selon l'invention, le tube souple de déploiement étant aplati, et
- Figure 2 illustre le dispositif de la figure 1 après raccordement du tube souple à une source d'air sous pression.

Sur la figure 1, on a schématisé en 1 un revêtement de surface provisoire, par exemple du type décrit dans le brevet français N° 2 718 158 déposé au nom du Demandeur, et constitué d'une bande tissée à reliefs par exemple de 4,20 m de large et de 25 m de long, enroulée sur elle-même pour son stockage.

Conformément à l'invention, au moment de l'enroulement de la bande 1 est placé sensiblement suivant son axe longitudinal et dans la zone médiane un tube souple 2 aplati, sensiblement de la même longueur que la bande 1, éventuellement solidarisé avec cette dernière.

Après superposition sur toute leur longueur des éléments 1 et 2, l'ensemble est enroulé sur lui-même comme illustré par la figure 1, le tube 2 étant sur la face interne de la bande 1.

Le tube 2 est par exemple une gaine en matière plastique du commerce, telle qu'une gaine souple de chauffage, de 500 mm de diamètre. A l'état aplati, cette gaine 2 dont la paroi est relativement mince, prend peu de place et ne gêne pas l'enroulement de la bande 1 dont elle n'accroît pas substantiellement le poids ni l'encombrement, la surépaisseur dans la zone médiane de l'ensemble enroulé étant négligeable.

L'extrémité du tube 2 se trouvant au centre de l'enroulement est soit obturée soit ajourée pour constituer un certain échappement d'air, soit complètement ouvert, comme à l'autre extrémité 3, dite libre, la seule accessible lorsque l'ensemble est enroulé.

Cette extrémité libre 3 est munie d'un raccord 4 de jonction (figure 2) à une source d'air comprimé 5, ou de tout autre fluide, via une canalisation 6 munie d' une vanne de commande 7.

Il est clair que dès l'envoi d'air sous pression dans le tube 2, l'expansion de ce dernier va pousser la partie non déroulée 8 de l'ensemble 1-2, dans le sens de la flèche sur la figure 2, et la dérouler progressivement sur toute sa longueur en plaquant au sol la bande 1.

Le tube 2 n'a pas besoin d'être solidarisé de la bande 1 pour produire son effet déroulant, en sorte qu'après déroulement total de la bande 1, le tube 2 peut être récupéré pour une réutilisation.

Au moment de la récupération après usage de la bande 1, le tube 2 peut être simplement reposé dans l'axe médium de la bande 1, l'ensemble étant ensuite enroulé manuellement ou mécaniquement par un moyen approprié. A titre d'illustration, avec une bande 1 du type indiqué plus haut une pression de 0,2 bar est suffisante pour un déroulement sur sol sensiblement horizontal.

Pour un déroulement sur sol incliné, la surpression nécessaire est modeste puisque, par exemple, pour une pente de 670 mm pour 3 mètres, il suffit de porter la pression à 0,5 bar.

L'air, ou tout autre fluide, peut être fourni à la pression désirée par tout moyen approprié. On peut même envisager d'utiliser la pression des gaz d'échappement de l'engin de transport sur le site des divers éléments de revêtement à déployer.

L'ensemble 1-2 peut être déployé sur un sol recouvert d'eau, par exemple pour un franchissement de cours d'eau ou d'une étendue d'eau. Dans ce cas, afin que l'ensemble 1-2 vienne bien se déployer sur le fond de l'étendue d'eau, c'est de l'eau sous pression qui est envoyée dans le tube pour contraindre l'ensemble à couler dans l'eau.

Au lieu du tube 1 unique, on peut prévoir plusieurs tubes, deux par exemple, placés en parallèle par exemple au voisinage des bords de la bande 1, les tubes étant gonflés simultanément. Avec un tel agencement, il est possible de gonfler davantage un tube que l'autre en sorte d'infléchir le déploiement du revêtement 1, c'est-à-dire son orientation, le revêtement prenant ainsi un léger virage, d'un côté ou de l'autre, par exemple pour mieux épouser la configuration du terrain.

L'invention s'applique à toute structure de bande déployable 1, même métallique, susceptible d'enroulement sur elle-même ou sur un noyau ou tube central.

L'invention permet de déployer en toute sécurité un revêtement provisoire pour la circulation d'engin ou de personnes sur un terrain miné ou dangereux. Le revêtement peut d'ailleurs être conçu pour essentiellement détecter et/ou détruire des mines, en l'équipant par exemple à cet effet de moyens propres à la détection et/ou la destruction des mines.

## Revendications

1. Dispositif pour le déploiement sur le sol d'un revêtement de surface provisoire (1) stocké enroulé, **caractérisé par** la combinaison, d'une part, du revêtement de surface provisoire (1) et, d'autre part, d'au moins un tube souple (2) plaqué contre ledit revêtement (1) sur sensiblement toute sa longueur de manière sensiblement perpendiculaire à l'axe de déroulement/enroulement et enroulé conjointement avec le revêtement, ledit tube souple (2) étant, en position enroulé du revêtement (1), disposé sur la face interne de ce dernier, et étant susceptible d'être connecté, à l'extrémité libre de l'ensemble enroulé, à une source de fluide sous pression (5) en vue de son gonflement.

2. Dispositif suivant la revendication 1, **caractérisé en ce que** ledit tube (2) est une gaine à paroi mince non solidarisée avec la bande constituant le revêtement de surface provisoire.

3. Dispositif suivant la revendication 1 ou 2, **caractérisé en ce que** l'extrémité libre (3) du tube (2) est munie d'un raccord (4) de connexion à une canalisation d'air ou analogue sous pression.

4. Dispositif suivant l'une des revendications 1 à 3, **caractérisé en ce que** l'extrémité du tube (2) interne à l'ensemble (1-2) enroulé est obturée totalement ou partiellement.

5. Dispositif suivant la revendication 1, **caractérisé en ce qu'**il comporte deux tubes souples (2) placés parallèlement au voisinage des bords du revêtement (1).

6. Procédé pour le déploiement sur le sol d'un revêtement de surface provisoire (1), **caractérisé par** les étapes suivantes qui consistent à :
- préalablement, disposer au moins un tube souple (2) sur l'une des faces du revêtement de surface provisoire (1), de manière sensiblement perpendiculaire à l'axe de déroulement/enroulement, sur sensiblement toute sa longueur, puis enrouler conjointement ledit revêtement et ledit tube en sorte qu'en position enroulée du revêtement, ledit tube soit disposé sur la face interne du revêtement, et
- pour le déploiement, raccorder le tube souple (2) à une source de fluide sous pression en vue de son gonflement afin de dérouler automatiquement le revêtement de surface provisoire (1).

7. Procédé selon la revendication 6, **caractérisé en ce qu'**on dispose deux tubes souples placés parallèlement au voisinage des bords du revêtement (1).

8. Procédé selon la revendication 7, **caractérisé en ce que** les tubes sont gonflés différemment en sorte d'infléchir le déploiement pour obtenir un virage.

## Patentansprüche

1. Vorrichtung für die Ausbreitung einer aufgerollt gelagerten provisorischen Oberflächenbeschichtung (1) auf dem Boden, **gekennzeichnet durch** die Kombination einerseits aus der provisorischen Oberflächenbeschichtung (1) und andererseits aus wenigstens einem elastischen Rohr (2), das auf die Beschichtung (1) im Wesentlichen auf deren gesamter Länge im Wesentlichen senkrecht zur Abroll-/Aufrollachse gelegt ist und gemeinsam mit der Beschichtung aufgerollt ist, wobei das elastische Rohr (2) in der aufgerollten Position der Beschichtung (1) auf der inneren Fläche dieser letzeren angeordnet ist und am freien Ende der aufgerollten Gesamtheit mit einer Quelle (5) für mit Druck beaufschlagtes Fluid verbunden werden kann, um es aufzublasen.

2. Vorrichtung nach Anspruch 1, **dadurch gekennzeichnet, dass** das Rohr (2) eine dünnwandige Hülle ist, die mit dem Band (1), das die provisorische Oberflächenbeschichtung bildet, nicht verbunden ist

3. Vorrichtung nach Anspruch 1 oder 2, **dadurch gekennzeichnet, dass** das freie Ende (3) des Rohrs (2) mit einem Stutzen (4) für den Anschluss an eine Leitung für Druckluft oder dergleichen versehen ist

4. Vorrichtung nach einem der Ansprüche 1 bis 3, **dadurch gekennzeichnet, dass** das Ende des Rohrs (2), das sich in der aufgerollten Gesamtheit (1-2) befindet, vollständig oder teilweise verschlossen ist.

5. Vorrichtung nach Anspruch 1, **dadurch gekennzeichnet, dass** sie zwei elastische Rohre (2) umfasst, die in der Nähe der Ränder der Beschichtung (1) parallel angeordnet sind.

6. Verfahren zum Ausbreiten einer provisorischen Oberflächenbeschichtung (1) auf dem Boden, **gekennzeichnet durch** die Schritte; die darin bestehen:
im Voraus wenigstens ein elastisches Rohr (2) auf einer der Flächen der provisorischen Oberflächenbeschichtung (1) im Wesentlichen auf deren gesamter Länge so anzuordnen, dass es zu der Abroll-/Aufrollachse senkrecht ist,
dann die Beschichtung und das Rohr gemeinsam aufzurollen, derart, dass das elastische Rohr in der aufgerollten Position der Beschichtung auf der inneren Fläche der Beschichtung angeordnet ist, und
für die Ausbreitung das elastische Rohr (2) mit einer Quelle für mit Druck beaufschlagtes Fluid zu verbinden, um es aufzublasen, um die provisorische Oberflächenbeschichtung (1) automatisch abzurollen.

7. Verfahren nach Anspruch 6, **dadurch gekennzeichnet, dass** zwei elastische Rohre vorgesehen werden, die in der Nähe der Ränder der Beschichtung (1) parallel angeordnet sind.

8. Verfahren nach Anspruch 7, **dadurch gekennzeichnet, dass** die Rohre unterschiedlich stark aufgeblasen werden, um die Ausbreitung umzulenken, um eine Krümmung zu erhalten.

## Claims

1. A device for deploying on the ground a temporary surface covering (1) stored rolled, **characterised by**, on the one hand, the temporary surface covering (1) and, on the other hand, at least one flexible tube (2) disposed against said covering (1) over substantially its length, in a manner substantially perpendicular to the axis of rolling/unrolling, and rolled up conjointly with' the covering, said flexible tube (2), when the covering (1) is rolled, being disposed on the inner surface thereof, and being likely to be connected, at a free end of the rolled-up assembly, to a source of fluid under pressure (5) for its inflation.

2. A device according to claim 1, **characterised in that** said tube (2) is a sleeve with a thin wall not secured to the strip composing the temporary surface covering (i).

3. A device according to claim 1 or 2, **characterised in that** the free end (3) of the tube (2) is provided with a connector (4) for connection to a duct, or the like, of air under pressure.

4. A device according to claim 1 to 3, **characterised in that** the end (3) of the tube (2) internal to the rolled assembly (1 - 2) is totally or partially blanked.

5. A device according to claim 1, **characterised in that** it comprises two flexible tubes (2) disposed parallel to each other adjacent the edge of the covering (1).

6. A process for the deployment on the ground of a temporary surface covering (1), **characterised by** the following steps:
- first disposing at least one flexible tube (2) against one of the surfaces of the temporary surface covering (1) substantially perpendicular to the axis of rolling/unrolling over substantially its length, then rolling up conjointly said covering and said flexible tube, so that, when said covering is in a rolled position, said tube is disposed on the internal face of the covering, and
for deployment, connecting the flexible tube (2) to a source of fluid under pressure for its inflation so as to automatically unroll the temporary surface covering (1)

7. A process according to claim 6, **characterised in that** two flexible tubes are placed parallel to each bther adjacent the edges of the covering (1).

8. A process according to claim 7, **characterised in that** the tubes are inflated differently so as to deflect the deployment to obtain a curve.
